# EUROPÄISCHE PATENTSCHRIFT

(11) **EP 2 653 625 B1**
(45) Veröffentlichungstag und Bekanntmachung des Hinweises auf die Patenterteilung: **21.11.2018**
(21) Anmeldenummer: 12002768.5
(22) Anmeldetag: 20.04.2012
(51) Int. Cl.: E04B 1/00, E04C 5/02

(54) **Thermisch isolierendes Bauelement**
Thermally insulating component
Composant à isolation thermique

(43) Veröffentlichungstag der Anmeldung: 23.10.2013
(73) Patentinhaber: HALFEN GmbH, 40764 Langenfeld (DE)
(72) Erfinder: Fröhlich, Klaus, 75177 Pforzheim (DE)
(74) Vertreter: Wasmuth, Rolf

(56) Entgegenhaltungen:
- EP-A1- 1 892 344
- CH-A5- 685 252
- DE-A1- 19 722 028
- DE-A1- 19 722 051
- DE-A1-102006 011 336

## Beschreibung

Die Erfindung betrifft ein thermisch isolierendes Bauelement zur Anordnung zwischen zwei lastaufnehmenden Bauwerksteilen der im Oberbegriff des Anspruchs 1 genannten Gattung.

Aus der EP 1 564 336 A1 ist ein thermisch isolierendes Bauelement bekannt, das zum Einsatz in Trennfugen zwischen lastaufnehmenden Bauwerksteilen, beispielsweise zwischen einer Gebäudedecke und einer Balkonbodenplatte dient. Dieses Bauelement umfasst einen aus einer oberen Schicht und einer unteren Schicht bestehenden Isolierkörper sowie in der oberen Schicht befindliche Bewehrungselemente zur Zugbewehrung und in der unteren Schicht angeordnete Druck- und Schublager.

Die CH 685 252 A5 offenbart ein Kragplattenanschlusselement mit integrierten Zug- oder Druckstäben. Dabei werden die Zug- und Druckstäbe in Grundelementen aufgenommen, die aus sandwichartigen Profilträgern aus Kunststoff bestehen. Die Grundelemente sind unter Zwischenschaltung eines Zusatzelements aus einem geschäumten Kunststoff miteinander verbunden.

Aus der EP 1 892 344 1 A ist ein thermisch isolierendes Bauelement zum Einsatz in Trennfugen zwischen zwei in einer Längsrichtung aneinandergrenzenden Bauwerksteilen, insbesondere einer Gebäudedecke und einer Balkonbodenplatte bekannt. Das Bauelement umfasst zwei übereinander befindliche, etwa quaderförmige Isolierkörper mit darin angeordneten und quer zu deren Längsachse verlaufenden Zugankern sowie Druck- und Schublagern. Die Isolierkörper sind jeweils durch einen Kasten gebildet, der mit einem Isoliermaterial, beispielsweise Steinwolle, gefüllt ist.

Der Erfindung liegt die Aufgabe zugrunde, ein thermisch isolierendes Bauelement der eingangs genannten Gattung zu schaffen, das auf einfache Weise universell an die jeweiligen Einsatzbedingungen angepasst gestaltet wird.

Diese Aufgabe wird durch ein thermisch isolierendes Bauelement mit den Merkmalen des Anspruchs 1 gelöst.

Durch die Gestaltung des Isolierkörpers aus drei oder mehr Kästen ist es auf einfache Weise möglich, das Bauelement angepasst an die jeweils gestellten Bedingungen zusammenzustellen, wobei die einzelnen Kästen zum Erreichen einer vorgegebenen Höhe und der Bestückung mit Bewehrungsstäben und Lagern ausgewählt werden. Durch dieses Baukastenprinzip ist es auf einfache Weise möglich, aus den unterschiedlichen Kästen eine Vielzahl individueller Endprodukte zu gestalten. Auf diese Weise kann das Bauelement bezüglich der geforderten Tragstufe und Höhe des Isolierkörpers an die jeweiligen Anforderungen angepasst werden.

Als Isolierstoff für mindestens einen weiteren Kasten ist Mineralwolle besonders geeignet. In weiterer Ausgestaltung kann auch vorteilhaft sein, dass zwischen dem oberen Kasten und dem unteren Kasten zwei mittlere Kästen angeordnet sind. Dabei ist es zweckmäßig, dass die beiden mittleren Kästen so gestaltet sind, dass sie die gleiche Höhe aufweisen. Alternativ dazu ist es auch möglich, die beiden mittleren Kästen mit unterschiedlichen Höhen auszuführen, was den Vorteil einer größeren Variantenvielfalt bietet.

Darüber hinaus ist es zweckmäßig, dass alle Kunststoffkästen aus dem gleichen Kunststoffmaterial mit zumindest annähernd gleicher Wandstärke hergestellt sind. Dadurch ist die Belastbarkeit der einzelnen Kästen besonders groß. Gemäß einer weiteren Ausgestaltung der Erfindung ist jeder Kasten für sich vollständig geschlossen ausgeführt, wobei jeweils benachbarte Kästen des Isolierkörpers flächig aufeinander liegen. Diese Ausgestaltung hat den Vorteil, dass die mit Isolierstoff gefüllten Hohlräume vollständig dicht sind und keine Feuchtigkeit oder gar Beton beim Gießen der Bauwerksteile eindringen kann. Außerdem ist die großflächige Anlage besonders für das Verbinden mittels eines Klebers geeignet. Außerdem wird es als vorteilhaft angesehen, dass die Kästen an ihren jeweils zueinander gerichteten Seiten derart geformte Längskanten aufweisen, dass diese beim Zusammenfügen der Kästen formschlüssig und kraftschlüssig ineinander greifen. Dadurch ist es möglich, auch solche Kästen, die an einer zum benachbarten Kasten gerichteten Seite offen sind, beim Zusammenbau der Kästen zu schließen und gegen außen abzudichten. Zur Verbindung der Kästen miteinander können Clipse oder Rasteinrichtungen angeordnet sein.

Ausführungsbeispiele der Erfindung sind nachstehend anhand der Zeichnung näher erläutert.

In der Zeichnung zeigt:
- Fig. 1: ein thermisch isolierendes Bauelement aus Isolierkörper und Bewehrungselementen in einer Explosionsdarstellung,
- Fig. 2: eine Ansicht auf die Längsseite der das Bauelement gemäß Fig. 1 bildenden Einzelteile vor deren Montage,
- Fig. 3: eine Ansicht auf die Stirnseite der Anordnung gemäß Fig. 2,
- Fig. 4: die Anordnung gemäß Fig. 2 im montierten Zustand,
- Fig. 5: die Darstellung des Bauelements im zwischen Bauwerksteilen eingebauten Zustand,
- Fig. 6: eine alternative Ausführung des Bauelements in Fig. 1,
- Fig. 7: eine Ansicht auf die Längsseite des Bauelements gemäß Fig. 6 vor der Montage der Einzelteile,
- Fig. 8: eine Ansicht auf die Stirnseite der Anordnung gemäß Fig. 7,
- Fig. 9: die Anordnung gemäß Fig. 7 im montierten Zustand,
- Fig. 10: eine Ansicht auf die Stirnseite der Anordnung gemäß Fig. 9.

In Fig. 1 ist ein thermisch isolierendes Bauelement 1 dargestellt, das aus drei übereinander angeordneten länglichen Kästen 2, 3, 4 sowie Bewehrungsstäben 7 für die Zugbewehrung und Lagern 6 zur Aufnahme von Druck- und Schubkräften besteht. Die Kästen 2, 3, 4 bilden gemeinsam einen Isolierkörper 5 (vgl. Fig. 4). Die Bewehrungsstäbe 7 erstrecken sich orthogonal zur Längsachse des obersten Kastens 2 durch diesen hindurch. Die Lager 6 sind im untersten Kasten 4 so angeordnet, dass sie mit ihren Schmalseiten aus Seitenwänden dieses Kastens 4 hervorstehen, um sich an dem jeweils angrenzenden Bauwerksteil abzustützen. Anstelle der im Ausführungsbeispiel gezeigten Druck- und Schublager kann der Kasten 4 auch mit Drucklagern aus Metall, Beton oder Mörtel sowie Querkraftstäben bestückt sein. Die Kästen 2, 3, 4 bestehen vorzugsweise aus einem formstabilen Kunststoff und sind mit einem Isoliermaterial, insbesondere Mineralwolle, gefüllt. Es kann vorteilhaft sein, dass die Wandstärke des Kunststoffmaterials aller Kästen mindestens annähernd gleich ist. Die Kästen 2, 3, 4 sind an ihren jeweils zueinander gerichteten Seiten mit formschlüssig und kraftschlüssig ineinander greifenden Längskanten versehen, die gleichzeitig als Rastmittel dienen können. Auch das Verbinden der Kästen 2, 3, 4 mittels eines Klebers ist möglich. Die Kästen 2, 3, 4 sind so miteinander verbunden, dass beim Gießen des Betons dieser nicht in die Kästen eindringen kann. Als Material für die Kästen 2, 3, 4 kommt bevorzugt PVC in Betracht, dieser Werkstoff ist sehr stabil und alterungsbeständig.

Die Fig. 2 zeigt eine Ansicht auf die Längsseite der Kästen 2, 3, 4, die den Isolierkörper 5 (vgl. Fig. 4) für das Bauelement 1 bilden. In dem oberen Kasten 2 befinden sich die Bewehrungsstäbe 7 und im unteren Kasten 4 die Lager 6. Die Kästen 2, 3, 4 sind in Fig. 2 noch einzeln dargestellt, also vor der Montage. Der Kasten zwei besitzt eine Höhe H₂, der Kasten 3 eine Höhe H₃ und der Kasten 4 eine Höhe H₄. Die Länge und Breite der Kästen 2, 3, 4 ist gleich, bezüglich ihrer Höhe H₂, H₃, H₄ können diese jedoch unterschiedlich bemessen sein, wie dies aus Fig. 2 ersichtlich ist. Auch bezüglich der Anzahl und Stärke der Lager 6 im Kasten 4 und Bewehrungsstäbe 7 im Kasten 2 können unterschiedliche Ausführungen zur Verfügung stehen. Es ist somit möglich, Bauelemente 1 zu generieren, die an die jeweiligen Bedingungen wie Bauhöhe, aufzunehmende Kräfte oder dgl. angepasst sind. Hierzu sind lediglich die jeweils geeigneten Kästen 2, 3 und 4 auszuwählen und zusammenzubauen.

In Fig. 3 ist die stirnseitige Ansicht der Anordnung gemäß Fig. 2 gezeigt. Mit den drei Kästen 2, 3, 4 , die zusammengefügt werden, um den in Fig. 4 gezeigten Isolierkörper 5 zu bilden. Der Isolierkörper 5 mit den in den Kästen 2 und 4 angeordneten Bewehrungsstäben 7 und Lagern 6 bilden das Bauelement 1 zur thermischen Isolierung. Der aus den Kästen 2, 3, 4 zusammengesetzte Isolierkörper 5 weist die Gesamthöhe H₁ des Bauelements 1 auf, die sich aus den in Fig. 2 angegebenen Einzelhöhen H₂, H₃ und H₄ ergibt. In Fig. 5 ist eine Ansicht des Bauelements 1 gemäß Fig. 4 quer zur Längsrichtung gezeigt, wobei für gleiche Teile die Bezugszeichen der Fig. 1 bis 4 übereinstimmen. Aus Fig. 5 ist ersichtlich, dass das Bauelement 1 zwischen einer Gebäudedecke 10 und einer Balkonplatte 11 angeordnet ist.

In Fig. 6 ist ein thermisch isolierendes Bauelement 1 dargestellt, bei dem zwischen dem oberen Kasten 2 und dem unteren Kasten 4 zwei mittlere Kästen 8 und 9 vorgesehen sind. Auch bei dieser Ausführungsform bilden alle Kästen gemeinsam einen Isolierkörper 5', wie er in Fig. 9 und 10 fertig montiert dargestellt ist. In Fig. 6 sind im oberen Kasten 2 die Bewehrungsstäbe 7 vorgesehen und im unteren Kasten 4 sind die Lager 6 angeordnet, wobei diese Ausgestaltung mit derjenigen der Fig. 1 bis 5 übereinstimmt. Die Kästen 2, 4, 8 und 9 bestehen vorzugsweise aus einem formstabilen Kunststoff und sind mit einem Isoliermaterial gefüllt. Die Längskanten der Kästen 2, 4, 8, 9 sind so gestaltet, dass die Kästen auf geeignete Weise verbunden werden können, wobei der Isolierkörper 5' insgesamt geschlossen ist und das Eindringen von Beton verhindert wird.

Die Fig. 7 zeigt eine Ansicht auf die Längsseite der Kästen 2, 4, 8, 9, die den Isolierkörper 5' (Fig. 9 und 10) für das Bauelement 1' bilden. Die Kästen 2, 4 mit Bewehrungsstäben 7 und Lagern 6 sind gleich denjenigen in Fig. 2, daher auch deren Höhen H₂ und H₄. Der Kasten 8 weist eine Höhe H₈ und der Kasten 9 eine Höhe H₉ auf, die im gezeigten Beispiel identisch sind, diese können jedoch auch unterschiedlich sein.

In Fig. 8 ist die stirnseitige Ansicht der Anordnung gemäß Fig. 7 dargestellt, wobei die Kästen 2, 4, 8 und 9 noch nicht zusammengefügt sind. Die gemäß Fig. 7 und 8 übereinander ausgerichteten Kästen 2, 8, 9 und 4 werden miteinander fest verbunden, so dass sie den Isolierkörper 5' in Fig. 9 ergeben, der zusammen mit den Bewehrungsstäben 7 und den Lagern 6 das thermisch isolierende Bauelement 1' bildet. Das fertig montierte Bauelement 1' weist die Gesamthöhe H₁ auf, die sich aus der Addition der Höhen H₂, H₈, H₉ und H₄ der Kästen 2, 8, 9, 4 ergibt. In Fig. 10 ist eine stirnseitige Ansicht des Bauelements 1' gemäß Fig. 9 gezeigt, wobei die Bezugszeichen für gleiche Teile übereinstimmen.

Durch das erfindungsgemäße Baukastenprinzip lassen sich auf einfache Weise viele Varianten unterschiedlicher Gesamthöhen H₁ auf einfache Weise realisieren. Setzt man voraus, dass die Höhen H₂ und H₄ der Kästen 2 und 4 konstant sind und beispielsweise zusammen eine Höhe von 16 cm aufweisen, so können mit mittleren Kästen 3, 8, 9 mit einer Höhe H₃, H₈, H₉ von 2 cm und 3 cm unterschiedliche Kombinationen erfolgen, beispielsweise

| | |
|---|---|
| 16 cm+ 2 cm | = 18 cm |
| 16 cm+ 3 cm | = 19 cm |
| 16 cm+ 2 cm+ 2 cm | = 20 cm |
| 16 cm+ 3 cm + 2 cm | = 21 cm |
| 16 cm+ 3 cm+ 3 cm | = 22 cm |

oder durch Hinzufügen weiterer mittlerer Kästen größere Gesamthöhen H₁ erreicht werden.

## Patentansprüche

1. Thermisch isolierendes Bauelement (1, 1') zur Anordnung zwischen zwei lastaufnehmenden Bauwerksteilen, insbesondere zwischen einer Gebäudedecke (10) und einer Balkonbodenplatte (11) mit einem länglichen Isolierkörper (5, 5') sowie quer zu dessen Längsrichtung durch diesen verlaufenden Bewehrungsstäben (7) und aus Seitenwänden des Isolierkörpers (5, 5') hervorstehenden Lagern (6) zur Aufnahme von Druck- und Schubkräften, wobei der Isolierkörper (5, 5') einen oberen mit Isolierstoff gefüllten, quaderförmigen, formstabilen Kasten (2), durch den sich die Bewehrungsstäbe (7) erstrecken, und einen unteren mit Isolierstoff gefüllten, quaderförmigen, formstabilen Kasten (4), in dem die Lager (6) angeordnet sind, umfasst,
**dadurch gekennzeichnet, dass** der Isolierkörper (5, 5') mindestens einen weiteren formstabilen Kasten (3, 8, 9) umfasst, der mit einem Isolierstoff gefüllt ist und der als mittlerer Kasten zwischen dem oberen Kasten (2) und dem unteren Kasten (4) angeordnet ist, und der jeweils mit dem oberen Kasten (2) und dem unteren Kasten (4) fest verbunden ist, dass jeder Kasten (2, 3, 4, 8, 9) für sich vollständig geschlossen ausgeführt ist, so dass jeweils benachbarte Kästen des Isolierkörpers (5, 5') flächig aufeinander liegen, und dass die Kästen (2, 3, 4, 8, 9) an ihren jeweils zueinander gerichteten Seiten derart geformte Längskanten aufweisen, dass diese beim Zusammenfügen der Kästen (2, 3, 4, 8, 9) formschlüssig und kraftschlüssig ineinander greifen, wobei an den Kästen (2, 3, 4, 8, 9) Clipse oder Rasteinrichtungen angeordnet sind, durch die die Kästen (2, 3, 4, 8, 9) miteinander verbunden sind.

2. Bauelement nach Anspruch 1,
**dadurch gekennzeichnet, dass** als Isolierstoff für den mindestens einen weiteren Kasten (3, 8, 9) Mineralwolle vorgesehen ist.

3. Bauelement nach Anspruch 1 oder 2,
**dadurch gekennzeichnet, dass** zwischen dem oberen Kasten (2) und dem unteren Kasten (4) zwei mittlere Kästen (8, 9) angeordnet sind.

4. Bauelement nach Anspruch 3,
**dadurch gekennzeichnet, dass** die beiden mittleren Kästen (8, 9) so gestaltet sind, dass sie die gleiche Höhe (H₈, H₉) aufweisen.

5. Bauelement nach Anspruch 3,
**dadurch gekennzeichnet, dass** die beiden mittleren Kästen (8, 9) unterschiedliche Höhen (H₈, H₉) aufweisen.

6. Bauelement nach Anspruch 5,
**dadurch gekennzeichnet, dass** einer der mittleren Kästen (8. 9) eine Höhe (H₈, H₉) von 2 cm und der andere eine Höhe von 3 cm aufweist.

7. Bauelement nach einem der Ansprüche 1 bis 6,
**dadurch gekennzeichnet, dass** alle Kästen (2, 3, 4, 8, 9) aus dem gleichen Kunststoffmaterial mit zumindest annähernd gleicher Wandstärke hergestellt sind.

8. Bauelement nach einem der Ansprüche 1 bis 7,
**dadurch gekennzeichnet, dass** die Kästen (2, 3, 4, 8, 9) mittels eines Klebers miteinander verbunden sind.

## Claims

1. Thermally insulating component (1, 1') for arrangement between two load-bearing building parts, in particular between a building ceiling (10) and a balcony base plate (11), with an oblong insulating body (5, 5') and with reinforcement bars (7) extending through the former at right angles to its longitudinal direction and with bearings (6) projecting from side walls of the insulating body (5, 5') for absorbing pressure and shear forces, wherein the insulating body (5, 5') comprises an upper cuboid dimensionally stable box (2), which is filled with insulating material and through which the reinforcement bars (7) extend, and a lower cuboid dimensionally stable box (4), in which the bearings (6) are located,
**characterised in that** the insulating body (5, 5') comprises at least one further dimensionally stable box (3, 8, 9), which is filled with an insulating material and located as central box between the upper box (2) and the lower box (4) and is permanently joined to the upper box (2) and the lower box (4), **in that** each box (2, 3, 4, 8, 9) is designed to be completely enclosed, so that adjacent boxes of the insulating body (5, 5') lie flat on top of one another, and **in that** the boxes (2, 3, 4, 8, 9) have at the sides which are facing one another longitudinal edges which are shaped such that they engage with one another positively and non-positively when the boxes (2, 3, 4, 8, 9) are assembled, wherein clips or latching devices are provided on the boxes (2, 3, 4, 8, 9), whereby the boxes (2, 3, 4, 8, 9) are joined to one another.

2. Component according to claim 1,
**characterised in that** mineral wool is provided as an insulating material for the at least one further box (3, 8, 9).

3. Component according to claim 1 or 2,
**characterised in that** two central boxes (8, 9) are located between the upper box (2) and the lower box (4).

4. Component according to claim 3,
**characterised in that** the two central boxes (8, 9) are designed to have the same height (H₈, N₉).

5. Component according to claim 3,
**characterised in that** the two central boxes (8, 9) have different heights (H₈, H₉).

6. Component according to claim 5,
**characterised in that** one of the central boxes (8, 9) has a height (H₈, H₉) of 2 cm and the other has a height of 3 cm.

7. Component according to any of claims 1 to 6,
**characterised in that** all boxes (2, 3, 4, 8, 9) are made of the same plastic material with at least approximately the same wall thickness.

8. Component according to any of claims 1 to 7,
**characterised in that** the boxes (2, 3, 4, 8, 9) are joined to one another by means of an adhesive.

## Revendications

1. Elément de construction à isolation thermique (1, 1') à disposer entre deux parties de bâtiment porteuses de charge, en particulier entre un recouvrement de bâtiment (10) et une dalle de balcon (11), avec un corps isolant oblong (5, 5') ainsi que des barres d'armature (7) qui traversent ledit corps isolant (5, 5') transversalement par rapport au sens longitudinal de celui-ci, et des appuis (6) qui dépassent des parois latérales du corps isolant (5, 5') et sont destinés à recevoir les forces de pression et de cisaillement, le corps isolant (5, 5') comprenant un caisson supérieur (2) de forme stable, parallélépipédique et rempli de matière isolante, que traversent les barres d'armature (7), et un caisson inférieur (4) de forme stable, parallélépipédique et rempli de matière isolante, dans lequel sont disposés les appuis (6),
**caractérisé en ce que** le corps isolant (5, 5') comprend au moins un autre caisson (3, 8, 9) de forme stable qui est rempli de matière isolante, qui est disposé comme caisson central entre le caisson supérieur (2) et le caisson inférieur (4) et qui est relié solidement au caisson supérieur (2) et au caisson inférieur (4), **en ce que** chaque caisson (2, 3, 4, 8, 9) est réalisé en étant complètement fermé, de sorte que les caissons du corps isolant (5, 5') qui sont voisins sont appliqués à plat l'un contre l'autre, et **en ce que** les caissons (2, 3, 4, 8, 9) présentent sur leurs côtés tournés l'un vers l'autre des bords longitudinaux qui sont formés de manière à s'emboîter par complémentarité de forme et par force, lors de l'assemblage des caissons (2, 3, 4, 8, 9), des clips ou des dispositifs d'encliquetage qui relient les caissons (2, 3, 4, 8, 9) entre eux étant disposés sur lesdits caissons (2, 3, 4, 8, 9).

2. Elément de construction selon la revendication 1,
**caractérisé en ce qu'**il est prévu comme matière isolante pour le ou les autres caissons (3, 8, 9) de la laine minérale.

3. Elément de construction selon la revendication 1 ou 2,
**caractérisé en ce qu'**il est prévu entre le caisson supérieur (2) et le caisson inférieur (4) deux caissons centraux (8, 9).

4. Elément de construction selon la revendication 3,
**caractérisé en ce que** les deux caissons centraux (8, 9) sont conçus pour présenter la même hauteur (H₈, H₉).

5. Elément de construction selon la revendication 3,
**caractérisé en ce que** les deux caissons centraux (8, 9) présentent des hauteurs (H₈, H₉) différentes.

6. Elément de construction selon la revendication 5,
**caractérisé en ce que** l'un des caissons centraux (8, 9) présente une hauteur (H₈, H₉) de 2 cm, et l'autre une hauteur de 3 cm.

7. Elément de construction selon l'une des revendications 1 à 6,
**caractérisé en ce que** tous les caissons (2, 3, 4, 8, 9) sont fabriqués à partir du même matériau en matière plastique avec au moins approximativement la même épaisseur de paroi.

8. Elément de construction selon l'une des revendications 1 à 7,
**caractérisé en ce que** les caissons (2, 3, 4, 8, 9) sont reliés entre eux à l'aide d'un adhésif.
